# EUROPÄISCHE PATENTSCHRIFT

(11) **EP 0 295 558 B1**
(45) Veröffentlichungstag und Bekanntmachung des Hinweises auf die Patenterteilung: **16.12.1992**
(21) Anmeldenummer: 88109119.3
(22) Anmeldetag: 08.06.1988
(51) Int. Cl.: B22C 23/02

(54) **Verfahren zum taktweisen Berussen von Flächen mit einem Brenner**
Process for periodically sooting surfaces with a burner
Procédé pour couvrir périodiquement des surfaces de suie, à l'aide d'un brûleur

(30) Priorität: 16.06.1987 DE 3720181
(43) Veröffentlichungstag der Anmeldung: 21.12.1988
(73) Patentinhaber: Linde Aktiengesellschaft, 65189 Wiesbaden (DE)
(72) Erfinder: Stocker, Johann, Dipl.-Ing., D-8031 Gilching (DE)
(74) Vertreter: Schaefer, Gerhard, Dr.

(56) Entgegenhaltungen:
- EP-A- 0 120 373
- US-A- 1 495 728
- US-A- 1 535 149
- US-A- 1 543 085

## Beschreibung

Die Erfindung betrifft ein Verfahren zum taktweisen Berußen von Flächen von Gegenständen mit einem Brenner, mit dem ein Brenngas mit Luft oder Sauerstoff verbrannt wird.

Das Berußen von Flächen mit einer Brennerflamme in mehr oder weniger regelmäßigen, kürzeren Zeitabständen von unter 20 sec bringt bei bisherigen Verfahren mit sich, daß die Brennerflamme nicht nach jedem Berußungsvorgang gelöscht wird, sondern nach Erzeugung der gewünschten Rußschicht weiterbrennt. Dies hat eine unnötige, die Umwelt belastende Rußerzeugung zur Folge, die zudem störenden Einfluß auf die Fertigung haben kann, da Werkzeuge und auch andere Einrichtungen unnötig berußt und zusätzlich aufgeheizt werden.

Aus der US-1,535,149 ist beispielsweise bekannt, den Berußungsbrenner mittels einer schwenkbaren Vorrichtung an den zu berußenden Formen vorbeizuführen, wobei die Berußungsflamme kontinuierlich brennt.

Weiterhin wird in der US-1,543,085 vorgeschlagen, die Formen auf einem um eine Vorrichtung mit verschiedenen Gasdüsen rotierenden Tisch anzubringen und diese Formen zunächst mit aus Gasdüsen austretender Druckluft zu säubern, anschließend mit verbrennendem Stadtgas zu erhitzen und schließlich mit einer Acetylenflamme zu berußen. Die Acetylenflamme verbrennt auch hier kontinuierlich so lange, bis die Formen die gewünschte Rußschicht tragen.

Bei kontinuierlichem Brennen der Berußungsflamme kann auch durch Ausschwenken des Brenners oder durch Abschirmen oder Absaugen der Berußungsflamme in den Berußungspausen eine ununterbrochene Rußerzeugung nicht verhindert werden. Überdies ist das Ausschwenken des Brenners oder das Einschwenken einer Abschirmung besonders bei sehr kurzen Taktzeiten nicht mehr mit vertretbarem Aufwand zu realisieren.

Der Erfindung liegt daher die Aufgabe zugrunde, ein Berußungsverfahren mit möglichst geringer Rußerzeugung und Aufheizung in den Berußungspausen zu finden, das überdies nicht die Nachteile der genannten Verfahren besitzt. Insbesondere soll das Verfahren auch für das taktweise Berußen mit sehr kurzen Taktzeiten geeignet sein.

Diese Aufgabe wird erfindungsgemäß dadurch gelöst, daß das Mischungsverhältnis Brenngas/Luft oder Brenngas/Sauerstoff taktweise jeweils in den Berußungspausen gegenüber dem Mischungsverhältnis in den Berußungsphasen verkleinert wird.

Dies kann durch Vergrößerung der zuzugebenden Luft- oder Sauerstoffmenge und/oder durch Verkleinerung der zuzugebenden Brenngasmenge zum Brenngasgemisch erreicht werden und man erhält so eine vollständige Verbrennung der im Brenngas enthaltenen Kohlenwasserstoffverbindungen und somit eine nicht rußende Flamme. Zudem ist die so erhaltene Flamme in ihrer geometrischen Ausdehnung viel kleiner, insbesondere in ihrer Reichweite viel kürzer, als die Berußungsflamme. Sie besitzt daher einen deutlichen Abstand zum Werkstück und Teilen der Fertigungseinrichtung. Es ergibt sich also in den Taktpausen keine unnötige Rußerzeugung und kein unnötiges Aufheizen von Teilen durch diese Brennerflamme. Überdies ist dadurch, daß die Umstellung von der Berußungssituation auf die Wartesituation durch Veränderung der Brenngaszusammensetzung erfolgt, ein sehr schnelles Umschalten zwischen diesen beiden Betriebszuständen möglich. Es kann ohne weiteres mit Taktzeiten bis unter 1 sec gearbeitet werden.

Geeignete Ausführungsvarianten der Erfindung erhält man, wenn man als Brenngas Acetylen oder Propan verwendet und diesen Luft zumischt.

Eine besonders vorteilhafte Variante der Erfindung erhält man unter Verwendung des erstgenannten Brenngases, wenn die Berußung mit einem Acetylen-Luft-Verhältnis von 1 : 0,1 bis 1 : 0,5 durchgeführt wird, und in den Berußungspausen die Luftzufuhr so vergrößert wird, daß ein Acetylen-Luft- Verhältnis von 1 : 5 bis 1 : 9, vorzugsweise 1 : 7, entsteht. Mit Acetylen-Luft-Brenngas ergibt sich eine bezüglich der Rußbildung seht gute Brennerflamme, die andererseits ihre geometrische Ausdehnung bei vergrößerter Luftzugabe erheblich verringert.

Eine besonders günstige Ausgestaltung des erfindungsgemäßen Verfahrens ist dadurch gekennzeichnet, daß dem Brenner Luft oder Sauerstoff über zwei Leitungen zugeführt wird, wobei eine der beiden Leitungen je nach Arbeitstakt geschlossen bzw. geöffnet wird. Eine derartige Ausgestaltung ermöglicht eine einfache Durchführung des Verfahrens, da zur Herstellung der beiden Betriebszustände - Berußen und Warten - nur eine Luft- oder Sauerstoffzuleitung geschlossen oder geöffnet werden muß.

Eine vorteilhafte Ausführungsform einer Vorrichtung zur Durchführung des erfindungsgemäßen Verfahrens mit einem Brenner, der mit einer Acetylen- bzw. Propanzuleitung mit Druckeinstellventil verbunden ist, besitzt zwei an den Brenner angeschlossene Druckluftzuleitungen, die mit Druckeinstellventilen versehen sind, wobei in einer Druckluftzuleitung zusätzlich ein ansteuerbares Verschlußentil, z.B. ein Magnetventil, angeordnet ist.

Der Anschluß eines Brenners an zwei Druckluftzuleitungen ist eine in der Regel einfach zu realisierende Maßnahme. Es ist eine Versorgung aus Druckgasflaschen oder aus einer Druckluftanlage möglich. Der Einbau von Druckeinstellventilen in die Druckluftzuleitungen verschafft die Möglichkeit, die Luftzufuhr nach Wunsch zwischen zwei Werten zu variieren, je nach dem ob sich das in einer Zuleitung eingebaute Verschlußventil in geöffnetem oder geschlossenem Zustand befindet. Der Einbau eines ansteuerbaren Verschlußventils, z.B. eines Magnetventils, stellt die Eignung der Vorrichtung insbesondere für getaktete Berußungsvorgänge, z.B. in einer Fertigungsstraße, her.

Im folgenden wird anhand der schematischen Zeichnungen ein Ausführungsbeispiel des erfindungsgemäßen Verfahrens erläutert, mit dem Gießformen berußt werden sollen.

Es zeigen:
- Figur 1: Anordnung mit Berußungsvorrichtung und Gießform in der Berußungsphase;
- Figur 2: Anordnung mit Berußungsvorrichtung und Gießform in der Berußungspause.

In Figur 1 ist eine Berußungsvorrichtung 1 und seine Anordnung bezüglich einer Gießform 2 mit Fördereinrichtung 3 in der Berußungsphase gezeigt. Die Berußungsvorrichtung 1 besteht aus einem Brenner 4, einer Acetylenzuleitung 5 und zwei Druckluftzuleitungen 6, 7. In den Zuleitungen 5, 6, 7 sind Druckeinstellventile 8 angeordnet, und überdies in der Druckluftzuleitung 7 ein Magnetventil 9, das sich in der dargestellten Berußungsphase im Schließzustand befindet. Man erkennt, daß in diesem Betriebszustand eine längliche, weitreichende Brennerflamme 10 entsteht, die die Gießform 2 mit Ruß beaufschlagt.

In Figur 2 ist die Berußungsvorrichtung 1 und die Geißform 2 nach Beendigung der Berußung dargestellt. Das Magnetventil 9 befindet sich jetzt in geöffnetem Zustand und gibt somit die zusätzliche Zufuhr von Druckluft über die Zuleitung 7 zum Brenner 4 frei. Man erhält damit eine kleine, im Querschnitt linsenförmige Brennerflamme 11, die nicht rußt. Weiters erkennt man, daß der Abstand Flamme-Gießform bzw. Fördereinrichtung jetzt so groß ist, daß die Flamme keine schädigenden Auswirkungen auf die Gießform 2 und die Fördereinrichtung 3 mehr haben kann.

Geeignete Einstelldrücke für dieses Ausführungsbeispiel sind:

| | |
|---|---|
| Acetylendruck | 0,5 bar |
| Druckluftzuleitung 7 | 8 bar |
| Druckluftzuleitung 6 | 0,5 bar. |

## Patentansprüche

1. Verfahren zum taktweisen Berußen von Flächen von Gegenständen mit einem Brenner, mit dem ein kohlenstoffhaltiges Brenngas mit Luft oder Sauerstoff verbrannt wird, **dadurch gekennzeichnet,** daß das Mischungsverhältnis Brenngas/Luft oder Brenngas/Sauerstoff taktweise jeweils in den Berußungspausen gegenüber dem Mischungsverhältnis in den Berußungsphasen verkleinert wird.

2. Verfahren nach Anspruch 1, dadurch gekennzeichnet, daß als Brenngas Acetylen verwendet wird, dem Luft zugemischt wird.

3. Verfahren nach Anspruch 1, dadurch gekennzeichnet, daß als Brenngas Propan verwendet wird, dem Luft zugemischt wird.

4. Verfahren nach Anspruch 2, dadurch gekennzeichnet, daß die Berußung mit einem Acetylen-Luft-Verhältnis von 1 : 0,1 bis 1 : 0,5 durchgeführt wird, und in den Berußungspausen die Luftzufuhr so vergrößert wird, daß ein Acetylen-Luft-Verhältnis von 1 : 5 bis 1 : 9, vorzugsweise 1 : 7, entsteht.

5. Verfahren nach einem der vorhergehenden Ansprüche, dadurch gekennzeichnet, daß dem Brenner Luft oder Sauerstoff über zwei Leitungen zugeführt wird, wobei eine der Leitungen je nach Arbeitstakt geschlossen bzw. geöffnet wird.

6. Vorrichtung zur Durchführung des Verfahrens nach einem der Ansprüche 1 bis 5, mit einem Brenner, der mit einer Brenngaszuleitung mit Druckeinstellventil verbunden ist, **dadurch gekennzeichnet,** daß der Brenner an zwei Druckluftzuleitungen angeschlossen ist, die mit Druckeinstellventilen versehen sind, wobei in einer Druckluftzuleitung zusätzlich ein ansteuerbares Verschlußventil, z.B. ein Magnetventil, angeordnet ist.

## Claims

1. A process for the clock-controlled sooting of surfaces of objects comprising a burner, with which a combustible gas containing carbon is burned with air or oxygen, characterised in that the mixture ratio of combustible gas / air or combustible gas / oxygen is reduced in clock-controlled fashion in the respective intervals between sooting in relation to the mixture ratio in the sooting phases.

2. A process as claimed in Claim 1, characterised in that acetylene, to which air is admixed, is used as combustible gas.

3. A process as claimed in Claim 1, characterised in that propane, to which air is admixed, is used as combustible gas.

4. A process as claimed in Claim 2, characterised in that the sooting is carried out with an acetylene-air ratio of 1 : 0.1 to 1 : 0.5, and in the intervals between sooting the supply of air is increased in such manner that an acetylene-air ratio of 1 : 5 to 1 : 9, preferably 1 : 7 is produced.

5. A process as claimed in one of the preceding claims, characterised in that air or oxygen is supplied to the burner via two lines, where one of the lines is closed or opened in accordance with the operating phase.

6. A device for the implementation of the process claimed in one of Claims 1 to 5, comprising a burner which is connected to a combustible gas supply line with pressure adjusting valve, characterised in that the burner is connected to two compressed air supply lines which are provided with pressure adjusting valves, where a driven closing valve, e.g. a magnet valve, is additionally arranged in a compressed air supply line.

## Revendications

1. Procédé cyclique de noircissement de surfaces d'objet à l'aide d'un brûleur dans lequel est brûlé un gaz combustible contenant un hydrocarbure avec de l'air ou de l'oxygène, caractérisé en ce que le rapport du mélange gaz combustible/air ou gaz combustible/oxygène est réduit, de manière cyclique, au cours de l'arrêt du noircissement, par rapport à celui du mélange pendant la phase de noircissement.

2. Procédé selon la revendication 1, caractérisé en ce qu'on utilise en tant que gaz combustible de l'acétylène, qui est mélangé avec de l'air.

3. Procédé selon la revendication 1, caractérisé en ce qu'on utilise en tant que gaz combustible du propane, qui est mélangé avec de l'air.

4. Procédé selon la revendication 2, caractérisé en ce que le noircissement est mis en oeuvre avec un rapport acétylène/air de 1/0,1 à 1/0,5, et en ce que durant la phase d'arrêt ou pause de noircissement, le débit d'air est augmenté de sorte que le rapport acétylène/air est compris entre 1/5 à 1/9, de préférence de l'ordre de 1/7.

5. Procédé selon l'une quelconque des revendications précédentes, caractérisé en ce que le brûleur est alimenté en air ou en oxygène par deux conduites, dont l'une est soit fermée, soit ouverte, selon le cycle de travail.

6. Dispositif de mise en oeuvre du procédé selon l'une quelconque des revendications 1 à 5, comportant un brûleur, relié par une conduite d'alimentation en gaz combustible à une vanne de régulation de pression, en ce que le brûleur est relié à deux conduites d'alimentation en air sous pression, équipées de vannes de régulation de pression, et en ce qu'une vanne d'obturation monodirectionnelle, telle qu'une vanne magnétique, est placée sur une des conduites d'alimentation en air sous pression.
